# EUROPÄISCHE PATENTSCHRIFT

(11) **EP 0 309 501 B1**
(45) Veröffentlichungstag und Bekanntmachung des Hinweises auf die Patenterteilung: **07.01.1993**
(21) Anmeldenummer: 88902423.8
(22) Anmeldetag: 26.03.1988
(51) Int. Cl.: F02M 59/36, F02M 45/00

(54) **Kraftstoffeinspritzpumpe für Brennkraftmaschinen**
Fuel Injection Pump for Combustion engines
Pompe d'Injection à Combustible pour des Moteurs à Combustion Interne

(30) Priorität: 07.04.1987 DE 3711744
(43) Veröffentlichungstag der Anmeldung: 05.04.1989
(73) Patentinhaber: ROBERT BOSCH GMBH, 70442 Stuttgart (DE)
(72) Erfinder: LAUFER, Helmut, D-7016 Gerlingen (DE)
(86) Internationale Anmeldenummer: DE8800197
(87) Internationale Veröffentlichungsnummer: WO8808080

(56) Entgegenhaltungen:
- EP-A- 0 101 966
- DE-A- 3 211 680
- DE-A- 3 423 167
- DE-A- 3 524 590
- FR-A- 2 299 523
- US-A- 4 610 233

## Beschreibung

Die Erfindung geht von einer Kraftstoffeinspritzpumpe nach der Gattung des Patentanspruchs 1 aus. Durch die FR-A-2 299 523 ist eine Kraftstoffeinspritzpumpe in dieser Art bekannt. Dort führt der Entlastungskanal vom Pumpenzylinder im Wirkbereich des Pumpenkolbens ab und wird durch eine von mehreren Füllnuten, die am Umfang des Pumpenkolbens, der hin- und hergehend und zugleich rotierend angetrieben wird, verteilt angeordnet sind und im übrigen zur Versorgung des Pumpenarbeitsraums mit Kraftstoff dienen, aufgesteuert. Die Aufsteuerung erfolgt bei der bekannten Kraftstoffeinspritzpumpe kurz, nachdem der Druckhub bzw. Förderhub des Pumpenkolbens begonnen hat. Das Magnetventil, das den Entlastungskanal steuert, wird bei der bekannten Kraftstoffeinspritzpumpe beim Leerlauf und im niedrigen Drehzahlbereich aufgesteuert, und zwar jeweils über den gesamten Pumpenkolbenförderhub. Diese Kraftstoffeinspritzpumpe hat den Nachteil, daß zur Reduzierung der Kraftstoffeinspritzförderrate eine feste Drossel vorgesehen ist, die je nach Betriebsbereich der Brennkraftmaschine entweder immer offen oder immer geschlossen ist. In Übergängen kommt es somit zu einer schlagartigen Änderung der Kraftstoffeinspritzrate bzw. der Kraftstoffeinspritzdauer, die durch die Abströmung über die Drossel im Leerlaufbetrieb und im Teillastbetrieb verlängert werden soll. Die in diesem Bereich vorteilhafte Wirkung besteht in einem geringeren Verbrennungsgeräusch der Brennkraftmaschine, wobei die Wirkung jedoch nicht optimal den verschiedenen Lastbedingungen der Brennkraftmaschine angepaßt werden kann.

Bei einer aus der DE-OS 35 07 853 bekannten Kraftstoffeinspritzpumpe dieser Art wird ein elektrisches Ventil verwendet, welches in stromlosem Zustand den Bypass vollständig geöffnet hält und welches mit zunehmender elektrischer Erregung den Bypass schließt. Bei einem ersten Betriebszustand ist das Ventil zur Festlegung der Einspritzphase ganz geschlossen und in einem zweiten Betriebzustand, bei Leerlaufbetrieb, über die gesamte Dauer der Einspritzung nur zum Teil geschlossen mit dem Erfolg, daß die Kraftstoffeinspritzrate vermindert wird. Als Ausgleich muß in diesem Betriebsbereich die Dauer des zum Teil geschlossenen Zustands gegenüber einer Einspritzung mit hoher Einspritzrate entsprechend verlängert werden, um dieselbe Kraftstoffmenge zur Einspritzung zu bringen. Der Förderbeginn und das Förderende werden bei dieser Kraftstoffeinspritzpumpe alleine durch die Schließ- bzw. die Öffnungsbewegung des Ventils festgelegt, was eine genaue Koordination zwischen der Förderbewegung des Pumpenkolbens und der elektrischen Ansteuerung des Ventils erfordert. Schon bei geringfügigen Unregelmäßigkeiten in der gegenseitigen Abstimmung dieser Bewegungen kann es zu starken Veränderungen der zu den Einspritzventilen gelangenden Kraftstoffmengen und damit zu Unregelmäßigkeiten in der Kraftstoffzumessung der Brennkraftmaschine kommen.

### Vorteile der Erfindung

Die erfindungsgemäße Vorrichtung mit den kennzeichnenden Merkmalen des unabhängigen Anspruches weist demgegenüber den Vorteil auf, daß eine genaue Koordination zwischen der Förderbewegung des Pumpenkolbens und der elektrischen Ansteuerung des Ventils zur Festlegung des Förderbeginns fortfallen kann und somit eine mögliche Fehlerquelle beseitigt werden kann. Mit der druckbetätigten Öffnung des Ventils wird jeweils ein Anfangssignal erzeugt, das die Basis für die weitere Steuerung des elektrischen Ventils bildet.

Vorteilhaft ist es insbesondere, daß der Einspritzverlauf derart gestaltet werden kann, daß die zu den Einspritzventilen gelangende Kraftstoffmenge zum Förderende hin mit hoher Einspritzrate, am Einspritzbeginn jedoch mit verminderter, der dann noch kleinen Verbrennungsgeschwindigkeit Rechnung tragenden Einspritzrate eingespritzt wird. Dies erhöht den Verbrennungswirkungsgrad und vermindert das Verbrennungsgeräusch, wobei diese Vorteile auch oberhalb der Leerlaufdrehzahl und Leerlaufmenge erreicht werden.

### Zeichnung

Ausführungsbeispiele der Erfindung sind in der Zeichnung vereinfacht dargestellt und in der nachfolgenden Beschreibung näher erläutert. Es zeigen Figur 1 eine Kraftstoffeinspritzpumpe in vereinfachter Darstellung mit einem Ringschieber zur Steuerung der Kraftstoffmenge, Figur 2 ein Diagramm, das den Verlauf des Pumpenkolbenhubes über der Zeit zeigt, Figur 3 ein Diagramm, welches den Verlauf des Hubes des Ventilschließgliedes über der Zeit zeigt, Figur 4 ein weiteres Diagramm, welches den Verlauf des Elementdruckes in der Pumpenarbeitskammer über der Zeit zeigt. Figur 5 zeigt eine Kraftstoffeinspritzpumpe mit einem zusätzlichen Magnetventil anstelle des Ringschiebers zur Steuerung der Gesamtdauer der Einspritzung pro Pumpenkolbenhub.

### Beschreibung der Ausführungsbeispiele

Bei der in Figur 1 beispielsweise dargestellten Kraftstoffeinspritzpumpe ist in einem Gehäuse 1 eine Buchse 2 angeordnet, in der ein Pumpenkolben 3 eine hin- und hergehende und gleichzeitig rotierende Bewegung ausführt. Der Pumpenkolben 3 ist in an sich bekannter Weise durch einen Nockentrieb über eine Welle angetrieben, welche synchron zu der Drehzahl der von der Einspritzpumpe mit Kraftstoff versorgten Brennkraftmaschine rotiert. Innerhalb der Buchse 2 ist der Pumpenkolben 3 in einem Pumpenzylinder 4 gelagert. Der Pumpenkolben 3 schließt dem Pumpenzylinder 4 einen Pumpenarbeitsraum 5 ein, der über eine Füllnut 6 in der Mantelfläche des Pumpenkolbens 3 während des Saughubes desselben mit einer seitlich am Pumpenkolben 3 in den Pumpenzylinder 4 einmündenden Kraftstoffversorgungsleitung 8 verbunden ist. Diese zweigt von einem Saugraum 9 ab, der durch nicht weiter dargestellte Mittel mit Kraftstoff gesteuerten Druckniveaus gefüllt ist.

Im Pumpenkolben 3 verläuft axial ein Entlastungskanal 10, von dem eine Radialbohrung 11 abführt und in eine Verteilernut 12 mündet. Diese wird im Laufe der Pumpenkolbenarbeitsbewegung während eines jeden Druckhubes des Pumpenkolbens 3 mit einer von mehreren Kraftstofförderleitungen 14 in Verbindung gebracht, die in einer axialen Ebene entsprechend Zahl und Verteilung der von der Kraftstoffeinspritzpumpe zu versorgenden Zylinder der zugehörigen Brennkraftmaschine um den Pumpenkolben 3 herum von dem Pumpenzylinder 4 abzweigen. Jede der Kraftstofförderleitungen 14 führt zu einer an sich bekannten, druckbetätigten Einspritzdüse.

Der Entlastungskanal 10 geht in einem in den Saugraum 9 ragenden Teil des Pumpenkolbens 3 in eine Querbohrung 15 über, deren Mündung an der Mantelfläche des Pumpenkolbens 3 durch einen dicht auf dem Pumpenkolben 3 verschiebbaren Ringschieber 16 gesteuert wird. Durch einen Regler, von dem in der Zeichnung nur ein Exzenter 18 gezeigt ist, wird der Ringschieber 16 in bekannter Weise in seiner axialen Stellung verstellt, um jenen Hubpunkt des Pumpenkolbens 3 zu verändern, bei dem die Förderung von Kraftstoff zu den Einspritzdüsen durch Aufsteuern des Entlastungskanals 10 beendet wird. Zur Verstellung des Ringschiebers 16 kann sowohl ein mechanisches oder hydraulisches als auch ein elektrisches Stellwerk verwendet werden.

Vom Pumpenarbeitsraum 5 zweigt ein Entnahmekanal 20 ab, an den sich eine als Drossel 22 ausgebildete Verengung anschließt. Hinter der Drossel 22 geht der Entnahmekanal 20 in einen Ventilsitz 23 über, welcher mit einem axial beweglichen Ventilschließglied 25 eines elektrisch steuerbaren Ventils 26 zusammenwirkt, so daß bei Anlage des Ventilschließglieds 25 am Ventilsitz 23 der Entnahmekanal 20 abgesperrt ist. Bei vom Ventilsitz 23 abgehobenem Ventilschließglied 25 gelangt ein Teil des unter Druck stehenden Kraftstoffes aus dem Pumpenarbeitsraum 5 über den Entnahmekanal 20 in einen das Ventilschließglied 25 teilweise umgebenden Sammelraum 27, welcher über einen Entlastungskanal 29 entweder mit dem Saugraum 9 oder mit einem Kraftstoffvorratsbehälter in Verbindung steht. Das Ventil 26 steuert also einen Bypass für den Kraftstoff.

Das Ventilschließglied 25 wird durch einen innerhalb eines Ventilgehäuses 30 angeordneten weichmagnetischen Kern 31 axial geführt. Der Kern 31 bildet den inneren Teil eines eine Magnetspule 34 fast vollständig umschließenden weichmagnetischen Polgehäuses 35, welches im Ventilgehäuse 30 eingelassen ist. Das Ventilschließglied 25 ist an seinem dem Ventilsitz 23 abgewandten Ende fest mit einem Anker 37 verbunden, wobei sich ein erster Magnetspalt zwischen dem Anker 37 und einer Stirnfläche des Kerns 31 und ein zweiter Magnetspalt zwischen dem Anker 37 und einer äußeren Stirnfläche des Polgehäuses 35 befindet. Wird bei vom Ventilsitz 23 abgehobenem Ventilschließglied 25 die Magnetspule 34 mit elektrischem Strom beaufschlagt, so wird der Anker 37 unter gleichzeitiger Verringerung der Dicke der Magnetspalte in Richtung auf das Polgehäuse 35 gezogen, wodurch sich das Ventilschließglied 25 in Richtung auf den Ventilsitz 23 hin bewegt; das Ventil 26 schließt.

An der dem Ventilschließglied 25 abgewandten Flachseite des Ankers 37 greift eine auf Druck arbeitende Feder 38 an, welche sich andererseits am Boden einer topfförmigen Einstellhülse 40 abstützt. Die Einstellhülse 40 kann in einem Absatz 41 verminderten Durchmessers des Ventilgehäuses 30 axial gleiten. Der Feder 38 abgewandt stützt sich die Einstellhülse 40 an einer Einstellschraube 43 ab, die mittels ihres Gewindes innerhalb des Ventilgehäuses 30 axial verstellbar ist. Durch Verdrehen der Einstellschraube 43 läßt sich die axiale Position der Einstellhülse 40 verändern, was unmittelbar die Vorspannung der auf den Anker 37 einwirkenden Feder 38 verändert. Die Einstellschraube 43 dient damit der Einstellung jenes Öffnungsdrucks im Pumpenarbeitsraum 5, bei dem das Ventilschließglied 25 vom Ventilsitz 23 abhebt, das Ventil 26 also öffnet.

Für die Erfindung ist es wesentlich, daß jener Zeitpunkt erfaßt wird, an dem bei zunehmendem Druck im Pumpenarbeitsraum 5 das Ventilschließglied 25 vom Ventilsitz 23 abhebt. Hierzu dienen Geber, von denen drei verschiedene in der Zeichnung eingetragen sind und im folgenden kurz erläutert werden:
Die Geber können beispielsweise als Weg-, Geschwindigkeits- oder Beschleunigungsaufnehmer oder als Schalter 50a ausgebildet und in der Weise im Ventil 26 angeordnet werden, daß dieser ein Signal im gleichen Augenblick erzeugt, in dem das Ventilschließglied 25 vom Ventilsitz 23 abhebt. Dieses Signal wird einer elektronischen Steuereinheit 52 zugewiesen.

Eine indirekt arbeitende Methode zur Erzeugung eines der elektronischen Steuereinheit 52 zuzuweisenden Öffnungssignals besteht in der Anbringung eines Druckaufnehmers 50b, welcher den Druck im Pumpenarbeitsraum 5 erfaßt und welcher ein Meßsignal erzeugt, sobald jener Druck im Pumpenarbeitsraum 5 erreicht ist, bei dem das Ventil 26 öffnet.

Eine weitere Methode zur Erzeugung eines Öffnungssignals besteht darin, die axiale Bewegung des Pumpenkolbens 3 mittels eines Weggebers 50c zu erfassen. Hierbei handelt es sich ebenfalls um eine indirekte Methode, um den Öffnungszeitpunkt des Ventils 26 zu erfassen.

Dies soll nur eine Auswahl von Methoden wiedergeben, den Öffnungsbeginn des Ventils 26 festzustellen und auf diese Weise einen Anfangs- und Bezugszeitpunkt festzulegen. Entscheidend ist letztendlich, ein elektrisches Signal zu erhalten, welches der elektronischen Steuereinheit 52 jenen Zeitpunkt meldet, an dem das Ventilschließglied 25 vom Ventilsitz 23 abhebt, mithin ein Teil des Kraftstoffes über den Entnahmekanal 20, die Drossel 22 und den Entlastungskanal 29 aus dem Pumpenarbeitsraum 5 abströmen kann.

Der elektronischen Steuereinheit 52 werden außerdem noch weitere elektrische Signale zugewiesen welche vor allem die Stellung eines Fahrpedals 58, ermittelt beispielsweise über einen weiteren Weggeber 59 sowie die Drehzahl 62 der Brennkraftmaschine beschreiben.

Durch den Nockenantrieb wird der Pumpenkolben 3 axial in Richtung auf den Pumpenarbeitsraum 5 bewegt, wie dies in Figur 2 beschrieben ist. Durch die Verringerung des Volumens des Pumpenarbeitsraumes 5 bei gleichzeitigem Gegendruck der an die Kraftstofförderleitung 14 angeschlossenen, druckbetätigten Einspritzventile erhöht sich der Elementdruck p_{EL} im Pumpenarbeitsraum 5, wie in Figur 4 dargestellt. Der Elementdruck p_{EL} im Pumpenarbeitsraum 5 ist dabei gleich dem unmittelbar vor dem Ventilsitz 23 bestehenden Druck im Entnahmekanal 20. Übersteigt bei zunehmender Kompression dieser Elementdruck den Gegendruck der Feder 38, so hebt das Ventilschließglied 25 vom Ventilsitz 23 ab, Kraftstoff kann damit gedrosselt durch die Drossel 22 über den Sammelraum 27 in den Entlastungskanal 29 und von dort in den Saugraum 9 oder in den Kraftstoffvorratsbehälter abströmen. Nach Öffnen des Ventils 26 gelangt also nur noch ein Teil des vom Pumpenkolben 3 geförderten Kraftstoffes zu den Einspritzventilen, während der andere Teil über das geöffnete Ventil 26 zumindest zeitweise abströmen kann. In den Figuren 3 und 4 ist der durch einen der Geber 50a, b, c erfaßte und der elektronischen Steuereinheit 52 zugewiesene Bezugszeitpunkt, zu dem das Ventilschließglied 25 vom Ventilsitz 23 abhebt, mit t₀ bezeichnet. Das bis zu diesem Zeitpunkt noch vollkommen stromlose Ventil 26 öffnet also ähnlich einem Rückschlagventil nur aufgrund der Kraft des Elementdrucks p_{EL}. Zum Zeitpunkt t₁ ist das Ventil 26 voll geöffnet, Kraftstoff kann sowohl über den Entlastungskanal 10 und die Kraftstofförderleitung 14 zum jeweiligen Einspritzventil gelangen als auch über die Drossel 22 und den Entlastungskanal 29 abströmen.

Abhängig von der durch den weiteren Weggeber 59 ermittelten Fahrpedalstellung und der Drehzahl 62 der Brennkraftmaschine wird innerhalb der elektronischen Steuereinheit 52 eine Zeitdifferenz Δ t (siehe Figur 4) ermittelt, nach deren Ende die Magnetspule 34 durch die elektronische Steuereinheit 52 mit elektrischem Strom beaufschlagt wird. Dadurch wird der Anker 37 in Richtung auf das Polgehäuse 35 gezogen, das Ventilschließglied 25 schließt den Ventilsitz 23. Ab dem Zeitpunkt ${\text{t}}_{\text{s}} \text{= t₀ + Δ t}$ kann also kein Kraftstoff mehr über den Entlastungskanal 29 entweichen, sämtlicher fortan geförderter Kraftstoff gelangt zum Einspritzventil. Der Elementdruck im Pumpenarbeitsraum unterliegt nur noch dem Gegendruck der Einspritzdüsen, ein Druckabbau über den Entnahmekanal 20, die Drossel 22 und den Entlastungskanal 29 ist nicht mehr möglich, wodurch sich der Elementdruck p_{EL} und damit die Kraftstoffeinspritzrate schlagartig erhöht. Diese Erhöhung nach dem Zeitpunkt tₛ ist in Figur 4 durch die strichpunktierte Linie dargestellt. Führt die axiale Bewegung des Pumpenkolbens 3 in den Bereich der Aufsteuerung de: Querbohrung 15 durch den Ringschieber 16, so fällt der Elementdruck p_{EL} stark ab, die Kraftstofförderung zu den Einspritzventilen ist beendet.

Mit Δ t_{ö} ist in Figur 3 die Öffnungszeit des Ventils 26 bezeichnet, d.h. jene Zeitdifferenz t₁ - t₀, welche das Ventilschließglied 25 benötigt, um aufgrund des Elementdruckes vollständig zu öffnen. Mit Δ tₛ ist die Anzugsverzugszeit des Ankers 37 und damit die Schließzeit des Ventils 26 bezeichnet, d.h. jene Zeitspanne zwischen dem elektrischen Schließsignal der elektronischen Steuereinheit 52 und dem tatsächlichen Anliegen des Ventilschließglieds 25 am Ventilsitz 23.

Die einfach gestrichelte Linie in den Figuren 3 und 4 stellt die axiale Bewegung des Ventilschließglieds 25 (h_{V}) bzw. den Elementdruck (p_{EL}) für einen höheren Lastzustand der Brennkraftmaschine dar. In diesem Fall wird die Zeitdifferenz Δ t', bei deren Ablauf die elektronische Steuereinheit 52 das Schließen des Ventils 26 veranlaßt, verringert. Durch das frühe Schließen des Bypasses wird im Pumpenarbeitsraum 5 früher ein höherer Elementdruck aufgebaut als im vorhergehenden Beispiel, wodurch sich die vom Einspritzventil abgegebene Kraftstoffmenge vergrößert. Je geringer die innerhalb der elektronischen Steuereinheit 52 gebildete Zeitdifferenz ${\text{Δ t = t}}_{\text{s}} \text{- t₀}$ ist, desto geringer ist die über die Drossel 22 abströmende Kraftstoffmenge und desto größer ist die von den Einspritzventilen abgespritzte Menge Brennstoffs.

Bei Vollastbetrieb der Brennkraftmaschine wird die Magnetspule 34 dauernd bestromt, das Ventil 26 bleibt geschlossen.

Der andere Grenzfall wird durch den untersten Leerlaufbetrieb der Brennkraftmaschine gebildet. In den Figuren 3 und 4 ist dieser Lastfall mit durchgezogener Linie dargestellt. Befindet sich die Brennkraftmaschine im Leerlaufbetrieb, was der elektronischen Steuereinheit 52 über den Drehzahlgeber 62 und den weiteren Weggeber 59 übermittelt wird, so kann die Bestromung der Magnetspule 34 völlig unterbleiben. Das Ventil 26 öffnet sich also aufgrund des bei Förderbeginns des Pumpenkolbens 3 zunehmenden Elementdruckes p_{EL}, verharrt in dieser geöffneten Stellung und schließt sich druckbedingt, wenn der Pumpenarbeitsraum 5 durch Öffnen des Entlastungskanals 10 mittels des Ringschiebers 16 entlastet wird. In bestimmten Fällen, z.B. bei kaltem Motor, kann zum Erreichen einer größeren Einspritzmenge jedoch auch im Leerlaufbetrieb ein vorzeitiges Schließen des Ventils 26 durch Bestromen der Magnetspule 34 erforderlich sein.

Da während der Förderbewegung des Pumpenkolbens 3 ein Teil des Kraftstoffes über die Drossel 22 abströmt, gelangt nur eine geringe Kraftstoffmenge, und zwar genau jene Kraftstoffmenge, welche für den Leerlaufbetrieb der Brennkraftmaschine ausreicht, zu den Einspritzventilen. Durch die Öffnung des Bypasses ist die pro Zeiteinheit zu den Einspritzventilen gelangende Kraftstoffmenge geringer, als sie dies bei geschlossenem Bypass wäre. Zum Ausgleich muß die Förderdauer verlängert werden. Dies wird erreicht, indem der Ringschieber 16 die Querbohrungen 15 erst sehr spät oder gar nicht absteuert. Der Ringschieber 16 befindet sich also auch bei Leerlaufbetrieb in Nähe der Vollaststellung. Bei Lastaufnahme aus obigem Betriebszustand wird das Ventil 26 zunehmend früher vor Förderende geschlossen, das Zeitintervall Δ t also verringert.

Die aufgrund der zeitweiligen Öffnung des Bypasses notwendige Verlängerung von Förderdauer und Einspritzdauer bewirkt eine besonders weiche Verbrennung das Verbrennungsgeräusch eines mit Hilfe dieses Verfahrens betriebenen Dieselmotors ist geringer als dies bei nur kurzer Einspritzdauer der Fall wäre. Dieser Vorteil macht sich insbesondere im Leerlaufbetrieb bemerkbar, aber es läßt sich auch im Teillastbetrieb durch gesteuerte Abstufung der Einspritzrate verbunden mit einem Strecken von Förder- und Einspritzdauer das Verbrennungsgeräusch vermindern. Besonders vorteilhaft am beschriebenen Verfahren ist es, daß die größte Kraftstofförderrate erst nach Ablauf des Zeitintervalls Δ t und damit gegen Ende der Einspritzung erreicht wird. Dies ist günstig für einen leisen Motorgang.

Bei dem in Figur 5 dargestellten zweiten Ausführungsbeispiel einer Kraftstoffeinspritzpumpe sind gleichwirkende Teile mit den gleichen Bezugszeichen versehen. Im Gegensatz zum ersten Ausführungsbeispiel befindet sich der Entlastungskanal 10 im Gehäuse 1. Er mündet einerseits in den Pumpenarbeitsraum 5, andererseits in den Saugraum 9 und ist mittels eines weiteren Magnetventils 72 verschließbar. Das Magnetventil 72, welches im Gegensatz zum Ventil 26 über keine vorgeschaltete Drossel verfügt, ersetzt den Ringschieber 16 des ersten Ausführungsbeispieles und bestimmt ebenso wie dieser den Förderbeginn und das Förderende. Der Förderbeginn ist durch das Schließen und das Förderende durch das Öffnen des Magnetventils 72 festgelegt. Nach Öffnen des Magnetventils 72 durch den Pumpenkolben 3 geförderter Kraftstoff gelangt also nicht mehr zu den Einspritzventilen, sondern strömt über den Entlastungskanal 10 in den Saugraum 9 bzw. in den Kraftstoffvorratsbehälter ab.

Das Magnetventil 72 kann auch anstelle der Geber 50a, b, c zur Bestimmung des Bezugszeitpunktes herangezogen werden, indem jener Zeitpunkt, zu dem das Magnetventil 72 schließt (beispielsweise durch elektromagnetische Betätigung) und damit die Kraftstofförderung zu den Einspritzventilen beginnt, in der elektronischen Steuereinheit 52 als Anfangszeit t₀ abgespeichert wird, von der ab dann die Zeitdifferenz Δ t zum Schließen des Ventils 26 berechnet wird. Ventil 26 und Magnetventil 72 sind also Bestandteile eines gemeinsamen Steuerkonzeptes, welches innerhalb der elektronischen Steuereinheit 52 festgelegt ist. Der Förderbeginn und das Förderende wird durch das Magnetventil 72 bestimmt, die Förderrate durch das Ventil 26.

## Patentansprüche

1. Kraftstoffeinspritzpumpe für Brennkraftmaschinen mit einem in einem Pumpenzylinder (4) hin- und hergehend zu einem Saug- und Förderhub angetriebenen Pumpenkolben (3), der im Pumpenzylinder (4) einen Pumpenarbeitsraum (5) einschließt, welcher beim Saughub des Pumpenkolbens über eine vom Pumpenkolben gesteuerte Kraftstoffversorgungsleitung (8) mit einem Kraftstoffvorratsraum (9) verbunden ist, beim Förderhub über eine Kraftstofförderleitung (10, 14) mit einem Kraftstoffeinspritzventil und zugleich über einen Entlastungskanal (29), der ein elektrisches, lastabhängig gesteuertes Ventil (26) und eine Abströmdrossel (22) enthält, mit einem Entlastungsraum (9) verbindbar ist und zur Beendigung des einspritzwirksamen Förderhubes über ein lastabhängig gesteuertes Ventil (15, 16; 72) entlastbar ist, wobei das elektrisch gesteuerte Ventil ein durch eine Feder (38) in Schließrichtung betätigtes Ventilschließglied (25) aufweist, das durch einen Elektromagneten (31, 34, 35, 37) betätigbar ist und von dem Druck im Pumpenarbeitsraum in Öffnungsrichtung gegen die Kraft der Feder (38) beaufschlagt wird, dadurch gekennzeichnet, daß das Ventilschließglied (25) durch den Elektromagneten in Schließstellung bringbar ist und der Entlastungskanal (29) in ständiger Verbindung mit dem Pumpenarbeitsraum (5) ist und das elektrisch gesteuerte Ventil durch eine Steuereinrichtung (52) gesteuert im Leerlauf und Teillastgebiet der Brennkraftmaschine bei jedem Förderhub des Pumpenkolbens durch den Druck im Pumpenarbeitsraum bei nicht erregtem Elektromagneten (31, 34, 35, 37) geöffnet und durch die gesteuerte Erregung des Elektromagneten mit zunehmender Last im Laufe des Förderhubes des Pumpenkolbens früher geschlossen wird, wobei die Öffnungszeit (t₀) des elektrisch gesteuerten Ventils (26) durch eine die Bewegung des Ventilschließgliedes (25) erfassende Einrichtung (50a, 50b, 50c) als Steuersignal erfaßt wird, das der Steuereinrichtung (52) zur Steuerung des lastabhängig änderbaren Schließzeitpunktes des elektrisch gesteuerten Ventils (26) zugeleitet wird.

2. Kraftstoffeinspritzpumpe nach Anspruch 1, dadurch gekennzeichnet, daß das elektrisch gesteuerte Ventil bei Vollastbetrieb der Brennkraftmaschine durch den Elektromagneten (31, 34, 35, 37) ständig geschlossen ist.

3. Kraftstoffeinspritzpumpe nach Anspruch 1, dadurch gekennzeichnet, daß das den Zeitpunkt (t₀) der Öffnung des Ventils (26) darstellende Anfangssignal durch einen die Lage oder die Bewegung des Ventilschließglieds (25) erfassenden Weg-, Geschwindigkeits- oder Beschleunigungsaufnehmer oder Schalter (50a) erzeugt wird.

4. Kraftstoffeinspritzpumpe nach Anspruch 1, dadurch gekennzeichnet, daß das den Zeitpunkt (t₀) der Öffnung des Ventils (26) darstellende Anfangssignal durch einen den Elementdruck im Pumpenarbeitsraum (5) erfassenden Druckaufnehmer (50b) erzeugt wird.

5. Kraftstoffeinspritzpumpe nach Anspruch 1, dadurch gekennzeichnet, daß das den Zeitpunkt (t₀) der Öffnung des Ventils (26) darstellende Anfangssignal durch einen die Lage des Pumpenkolbens (3) erfassenden Weggeber (50c) erzeugt wird.

6. Kraftstoffeinspritzpumpe nach einem der vorstehenden Ansprüche, dadurch gekennzeichnet, daß die Vorspannung der Feder (38) mittels einer Einstellvorrichtung (40, 43) veränderbar ist.

## Claims

1. Fuel injection pump for internal combustion engines, having a pump piston (3) driven in a reciprocating manner in a pump cylinder (4) to produce a suction stroke and a delivery stroke, which pump piston (3) encloses, in the pump cylinder (4), a pump working space (5) which is connected during the suction stroke of the pump piston to a fuel reservoir (9) via a fuel supply conduit (8) controlled by the pump piston and can be connected, during the delivery stroke, to a fuel injection valve via a fuel delivery conduit (10, 14) and simultaneously to a relief space (9) via a relief passage (29) which contains an electric valve (26), controlled as a function of load, and a drain throttle (22), and which pump working space can be relieved via a valve (15, 16; 72) controlled as a function of load in order to end the delivery stroke effective for injection, the electrically controlled valve having a valve closing element (25) actuated by a spring (38) in the closing direction, which valve closing element (25) can be actuated by an electromagnet (31, 34, 35, 37) and is subject to the pressure in the pump working space in the opening direction against the force of the spring (38), characterised in that the valve closing element (25) can be brought into the closed position by the electromagnet and the relief passage (29) is permanently connected to the pump working space (5) and the electrically controlled valve is opened, controlled by a control device (52), in the idling and part-load range of the internal combustion engine during each delivery stroke of the pump piston by the pressure in the pump working space when the electromagnet (31, 34, 35, 37) is not excited and, with increasing load, is closed earlier during the course of the delivery stroke of the pump piston by the controlled excitation of the electromagnet, the opening time (t₀) of the electrically controlled valve (26) being recorded as a control signal by a device (50a, 50b, 50c) recording the motion of the valve closing element (25), which control signal is supplied to the control device (52) to control the closing time, variable as a function of load, of the electrically controlled valve (26).

2. Fuel injection pump according to Claim 1, characterised in that the electrically controlled valve is permanently closed by the electromagnet (31, 34, 35, 37) during full-load operation of the internal combustion engine.

3. Fuel injection pump according to Claim 1, characterised in that the starting signal representing the time (t₀) of the opening of the valve (26) is generated by a displacement sensor, velocity sensor or acceleration sensor or switch (50a) recording the position or the motion of the valve closing element (25).

4. Fuel injection pump according to Claim 1, characterised in that the starting signal representing the time (t₀) of the opening of the valve (26) is generated by a pressure sensor (50b) recording the element pressure in the pump working space (5).

5. Fuel injection pump according to Claim 1, characterised in that the starting signal representing the time (t₀) of the opening of the valve (26) is generated by a displacement sensor (50c) recording the position of the pump piston (3).

6. Fuel injection pump according to one of the preceding claims, characterised in that the preload on the spring (38) can be changed by means of an adjustment device (40, 43).

## Revendications

1. Pompe d'injection de carburant pour moteurs à combustion interne avec un piston de pompe (3) entraîné en un mouvement de va et vient dans un cylindre de pompe (4) pour une course d'aspiration et de refoulement, et qui délimite dans le cylindre de pompe (4) une chambre de travail de la pompe (5), qui, lors de la course d'aspiration de la pompe, est reliée à une réserve de carburant (9) par l'intermédiaire d'une canalisation (8) d'alimentation en carburant commandée par le piston de la pompe et qui, lors de la course de refoulement, est susceptible d'être reliée à une soupape d'injection de carburant par l'intermédiaire d'une canalisation (10, 14) de refoulement de carburant et simultanément, par l'intermédiaire d'un canal de décharge (29), qui comprend une soupape électrique (26) commandée en fonction de la charge, et un étranglement de dérivation (22), à une chambre de décharge (9), et qui, à la fin de la course de refoulement assurant l'injection, est susceptible d'être déchargée par l'intermédiaire d'une soupape (15, 16, 72) commandée en fonction de la charge, tandis que la soupape commandée électriquement comporte un organe de fermeture de soupape (25) actionné par un ressort (38) dans la direction de fermeture, et qui est susceptible d'être actionné par un électro-aimant (31, 34, 35, 37) et est sollicité dans la direction d'ouverture, contre l'action du ressort (38), par la pression dans la chambre de travail de la pompe, pompe d'injection de carburant caractérisée en ce que l'organe (25) de fermeture de la soupape est susceptible d'être amené par l'électro-aimant dans la position de fermeture, tandis que le canal de décharge (29) est constamment en communication avec la chambre de travail (5) de la pompe et que la soupape commandée électriquement par un dispositif de commande (52) est ouverte, au ralenti et dans la zone de charge partielle du moteur à combustion interne, lors de chaque course de refoulement du piston de la pompe, par la pression dans la chambre de travail de la pompe, quand l'électro-aimant (31, 34, 35, 37) n'est pas excité, et est fermée plus tôt par l'excitation commandée de l'électro-aimant avec charge croissante au cours de la course de refoulement du piston de la pompe, tandis que le temps d'ouverture (t₀) de la soupape (26) commandée électriquement, est capté en tant que signal de commande par un dispositif (50a, 50b, 50c) détectant le déplacement de l'organe de fermeture (25) de la soupape, ce signal étant amené au dispositif de commande (52) pour commander l'instant de fermeture, modifiable en fonction de la charge, de la soupape (26) commandée électriquement.

2. Pompe d'injection de carburant selon la revendication 1, caractérisée en ce que la soupape commandée électriquement est constamment fermée par l'électro-aimant (31, 34, 35, 37) lors de l'exploitation en pleine charge du moteur à combustion interne.

3. Pompe d'injection de carburant selon la revendication 1, caractérisée en ce que le signal de début représentant l'instant (t₀) de l'ouverture de la soupape (26) est produit par un capteur de trajet, de vitesse ou d'accélération ou commutateur (50a) détectant la position ou le déplacement de l'organe de fermeture (25) de la soupape.

4. Pompe d'injection de carburant selon la revendication 1, caractérisée en ce que le signal de début représentant l'instant (t₀) de l'ouverture de la soupape (26) est produit par un capteur de pression (50b) captant la pression de base dans la chambre de travail (5) de la pompe.

5. Pompe d'injection de carburant selon la revendication 1, caractérisée en ce que le signal de début représentant l'instant (t₀) de l'ouverture de la soupape (26) est produit par un indicateur de trajet (50c) détectant la position du piston (3) de la pompe.

6. Pompe d'injection de carburant selon une des précédentes revendications, caractérisée en ce que la précontrainte du ressort (38) est susceptible d'être modifiée au moyen d'un dispositif de réglage (40, 43).
